# EUROPÄISCHE PATENTSCHRIFT

(11) **EP 1 852 390 B1**
(45) Veröffentlichungstag und Bekanntmachung des Hinweises auf die Patenterteilung: **07.04.2010**
(21) Anmeldenummer: 07007691.4
(22) Anmeldetag: 16.04.2007
(51) Int. Cl.: B67D 7/32, B67D 3/04

(54) **Absperrorgan für einen Behälter, insbesondere Palettenbehälter**
Discharge valve for a container, in particular a pallet container
Soupape de refoulement pour un conteneur, en particulier un conteneur-palette

(30) Priorität: 03.05.2006 DE 102006020447
(43) Veröffentlichungstag der Anmeldung: 07.11.2007
(73) Patentinhaber: Sotralentz Packaging S.A.S., 67320 Drulingen (FR)
(72) Erfinder: Butruille, Thibaut, 67320 Berg (FR)
(74) Vertreter: von dem Borne, Andreas

(56) Entgegenhaltungen:
- DE-A1- 10 124 681
- DE-A1- 10 216 960
- US-A- 6 156 969
- US-A1- 2004 069 781
- US-A1- 2004 218 336

## Beschreibung

Die Erfindung betrifft ein Absperrorgan für einen Behälter, insbesondere Palettenbehälter, mit den Merkmalen des Oberbegriffs des Anspruchs 1, nämlich mit
- einem Absperrgehäuse mit Durchflusskanal,
- einem in dem Durchflusskanal beweglich angeordneten Absperrelement und
- einem Betätigungselement für das Absperrelement,
wobei zumindest das Absperrgehäuse aus (thermoplastischem) Kunststoff gefertigt ist. - Absperrelement meint im Rahmen der Erfindung vorzugsweise eine drehbar gelagerte Absperrklappe für den Durchflusskanal. Bei dem Betätigungselement kann es sich vorzugsweise um einen Handgriff für die Absperrklappe handeln. Das Absperrgehäuse weist regelmäßig einen Anschlussstutzen zum Anschluss an einen behälterseitigen Auslaufstutzen und einen Ablaufstutzen auf. Das Absperrgehäuse mit Anschlussstutzen und Ablaufstutzen ist dabei vorzugsweise als einteiliges Formteil, z. B. Spritzformteil aus thermoplastischem Kunststoff, z. B. aus Polyethylen (z. B. PE) ausgebildet.

Derartige Absperrorgane werden bevorzugt bei Palettenbehältern eingesetzt. Solche Palettenbehälter bestehen regelmäßig aus einer Palette, einem Behältermantel aus z. B. einem Drahtgitter und einem blasgeformten thermoplastischen Kunststoffbehälter. Ein solcher Palettenbehälter dient zum Transport von fließfähigen Medien. Dabei kann es sich um Flüssigkeiten, Gase oder feinteilige Schüttgüter handeln.

Ein Absperrorgan der eingangs beschriebenen Art ist auch aus der EP 1 547 967 A1 bekannt.

Bei dem Transport und der Lagerung brennbarer oder entflammbarer bzw. explosionsgefährdeter Medien, z. B. Flüssigkeiten oder Schüttgüter, müssen elektrostatische Aufladungen aus Sicherheitsgründen vermieden werden. Dieses setzt eine Erdung des Behälterinhaltes voraus. Diese Erdung kann bei Behältern grundsätzlich über das Absperrorgan erfolgen, welches stets im unteren Bereich des Behälters angeordnet ist und somit stets mit dem Behälterinhalt in Kontakt ist. Aus diesem Grund wurde in der Praxis vorgeschlagen, das Absperrgehäuse eines Absperrorgans der eingangs beschriebenen Art vollständig aus einem elektrisch leitfähigen Kunststoff zu fertigen. Derartige elektrisch leitfähige Kunststoffe sind grundsätzlich bekannt. Es kann sich beispielsweise um mit elektrisch leitfähigen Partikeln versetztes Polyethylen handeln. Problematisch ist in diesem Zusammenhang, dass die Stabilität eines solchen Absperrorgans mit einem Absperrgehäuse aus elektrisch leitfähigem Kunststoff nicht immer den hohen Anforderungen genügt.

Ferner kennt man ein Absperrorgan für einen Palettenbehälter, bei welchem in den Durchflusskanal ein spezielles Erdungselement integriert wird. Dieses Erdungselement kann beispielsweise aus Metall gefertigt sein und innenseitig an das Absperrgehäuse angeschlossen sein, so dass es in den Durchflusskanal hineinragt. Die Erdung erfolgt dann über eine Erdungsschraube, an welche das Absperrgehäuse angeschlossen wird (vgl. US 6,156,969, gemäß dem Oberbegriff des Anspruchs 1).

Der Erfindung liegt die Aufgabe zugrunde, ein Absperrorgan der eingangs beschriebenen Art zu schaffen, mit welchem sich elektrostatische Aufladungen zuverlässig vermeiden lassen und das zugleich in stabilitätsmäßiger Hinsicht allen Anforderungen genügt.

Zur Lösung dieser Aufgabe lehrt die Erfindung ein Absperrorgan für einen Behälter, insbesondere Palettenbehälter, mit einem Absperrgehäuse mit Durchflusskanal, einem in dem Durchflusskanal beweglich angeordneten Absperrelement und einem Betätigungselement für das Absperrelement,
wobei das Absperrgehäuse aus einem elektrisch nicht leitfähigen Kunststoff gefertigt ist,
wobei das Absperrelement als drehbar oder schwenkbar in dem Durchflusskanal angeordnete Absperrklappe aus elektrisch leitfähigem Kunststoff ausgebildet ist,
wobei an die Absperrklappe ein drehbar in dem Absperrgehäuse gelagerter Betätigungsstift angeschlossen ist, auf welchen das Betätigungselement arbeitet,
wobei der Betätigungsstift zumindest bereichsweise aus einem elektrisch leitfähigen Material besteht und
wobei an den Betätigungsstift ein Anschlusselement angeschlossen ist, an welchem ein Erdungskabel anschließbar ist.

Bei dem leitfähigen Kunststoff handelt es sich z. B. um einen thermoplastischen Kunststoff, z. B. PE, welchem leitfähige Partikel, z. B. Kohlenstoffpartikel, beigemischt sind.

Die Erfindung geht von der Erkenntnis aus, dass es zunächst einmal zweckmäßig ist, das Absperrgehäuse eines Absperrorgans in an sich bekannter Weise aus einem nicht leitfähigen Kunststoff, z. B. aus herkömmlichem nicht leitfähigen Polyethylen (PE) zu fertigen, da ein solches Absperrgehäuse aus nicht leitfähigem Polyethylen im Gegensatz zu einem Absperrgehäuse aus elektrisch leitfähigem Polyethylen in stabilitätsmäßiger Hinsicht allen Anforderungen genügt. Dennoch gelingt erfindungsgemäß eine einwandfreie Erdung des Behälterinhaltes und folglich eine einwandfreie Vermeidung elektrostatischer Aufladungen. Denn die Erfindung hat erkannt, dass es zur Vermeidung elektrostatischer Aufladungen ausreichend ist, wenn lediglich das in dem Durchflusskanal angeordnete Absperrelement, nämlich eine Absperrklappe, aus elektrisch leitfähigem Kunststoff gefertigt ist, wobei selbstverständlich gewährleistet sein muss, dass diese Absperrklappe dann entsprechend geerdet wird. Jedenfalls ist es nicht erforderlich, das gesamte Absperrgehäuse aus elektrisch leitfähigem Kunststoff zu fertigen.

An die Absperrklappe ist in an sich bekannter Weise ein drehbar in dem Absperrgehäuse gelagerter Betätigungsstift drehfest angeschlossen, wobei ein Betätigungselement, z. B. ein Handgriff, auf diesem Betätigungsstift arbeitet und auf diese Weise die Absperrklappe betätigt. Die Erfindung schlägt nun vor, dass der Betätigungsstift zumindest bereichsweise aus einem elektrisch leitfähigen Material, z. B. aus elektrisch leitfähigem Kunststoff besteht. Dabei geht die Erfindung von der Erkenntnis aus, dass sich die mit dem Behälterinhalt in Kontakt stehende Absperrklappe über den an die Absperrklappe angeschlossenen Betätigungsstift einwandfrei erden lässt, wenn auch der Betätigungsstift aus einem elektrisch leitfähigen Kunststoff besteht. Auf die Stabilität des Absperrgehäuses hat diese Ausgestaltung keinen Einfluss, da das Absperrgehäuse selbst aus nicht leitfähigem Kunststoff gefertigt ist. Der Betätigungsstift kann dabei einen Kern aus z. B. Metall aufweisen, welcher zumindest bereichsweise mit elektrisch leitfähigem Kunststoff ummantelt bzw. umspritzt ist. Bei dem Betätigungsstift handelt es sich insoweit um ein Kunststoffformteil, z. B. Spritzformteil aus thermoplastischem, elektrisch leitfähigem Kunststoff, mit einem eingespritzten Metallstift.

Eine einwandfreie Erdung über die Absperrklappe und den daran angeschlossenen Betätigungsstift gelingt, indem an den Betätigungsstift ein Anschlusselement angeschlossen ist, an welchem wiederum ein Erdungskabel, z. B. mittels eines Steckers, anschließbar ist. Mit Hilfe eines solchen Anschlusselementes lässt sich der elektrisch leitfähige Bereich folglich gleichsam aus dem Absperrgehäuse und ggf. dem Betätigungselement, z. B. Handgriff, herausführen, so dass dann ein Erdungskabel, z. B. mittels eines Steckers, auf einfache Weise anschließbar ist. Sofern das Betätigungselement, z. B. der Handgriff, in an sich bekannter Weise eine Lagerhülse aufweist, welche einen Lagerkragen des Lagergehäuses übergreift, schlägt die Erfindung vor, dass die Lagerhülse eine Ausnehmung aufweist, welche von dem Anschlusselement bereichsweise durchgriffen wird.

Der Betätigungsstift ist mit einem ersten Lagerabschnitt in einer ersten Lageraufnahme, z. B. in einem Lagerkragen, des Lagergehäuses und mit einem zweiten Lagerabschnitt in einer zweiten Lageraufnahme, z. B. einer Lagerbuchse, des Lagergehäuses gelagert. Dabei ist die Absperrklappe vorzugsweise an einem zwischen dem ersten Lagerabschnitt angeordneten Klappenabschnitt drehfest befestigt. Ferner weist der Betätigungsstift einen sich z. B. an dem ersten Lagerabschnitt anschließenden Betätigungsabschnitt auf, an welchem das Betätigungselement, z. B. der Handgriff, angeschlossen ist. Vorzugsweise ist nun das Anschlusselement, welches den Betätigungsstift und damit auch die Absperrklappe elektrisch leitend mit z. B. einem Erdungskabel verbindet, an den Betätigungsabschnitt des Betätigungsstiftes anschließbar. Dabei geht die Erfindung von der Erkenntnis aus, dass ein solches Anschlusselement in diesem Bereich besonders gut zugänglich ist und insofern eine besonders einfache Befestigung eines Erdungskabels ermöglicht. Dieses gilt insbesondere dann, wenn eine bereits beschriebene Lagerhülse des Handgriffs eine entsprechende Ausnehmung, z. B. einen Schlitz, aufweist, durch welchen ein Teil des Anschlusselementes herausgeführt ist.

Das Anschlusselement kann als Lochscheibe oder dergleichen ausgebildet sein oder eine Lochscheibe aufweisen, wobei sich eine solche Lochscheibe auf einfache Weise auf den Betätigungsstift, z. B. auf dessen Betätigungsabschnitt, aufstecken lässt. An diese Lochscheibe ist (z. B. außenumfangsseitig) zumindest eine Anschlusszunge bzw. ein Anschlusszapfen angeschlossen, wobei diese Anschlusszunge bzw. dieser Anschlusszapfen die beschriebene Ausnehmung in der Lagerhülse durchgreifen kann, so dass die Anschlusszunge bzw. der Anschlusszapfen von außen frei zugänglich ist und sich folglich ein Anschlussstecker eines Erdungskabels aufstecken lässt.

Nach einem weiteren Vorschlag der Erfindung weisen die sich in axialer Richtung aneinander anschließenden einzelnen Abschnitte des Lagerstiftes zumindest teilweise unterschiedliche Querschnittsformen und unterschiedliche Querschnitte auf. So sind der erste Lagerabschnitt und der zweite Lagerabschnitt vorzugsweise mit einem runden Querschnitt ausgestattet, während der dazwischen liegende Klappenabschnitt vorzugsweise einen eckigen Querschnitt, z. B. einen quadratischen Querschnitt oder einen rechteckigen Querschnitt aufweist, so dass eine drehfeste Verbindung des Betätigungsstiftes mit der Absperrklappe erfolgen kann. Der sich oberseitig an den ersten Lagerabschnitt anschließende Betätigungsabschnitt weist wiederum vorzugsweise einen eckigen Querschnitt, z. B. quadratischen Querschnitt oder rechteckigen Querschnitt auf. Dieses ermöglicht wiederum einen drehfesten Anschluss des Handgriffes an dem Betätigungsstift und außerdem eine drehfeste Verbindung des Betätigungsstiftes mit dem Anschlusselement. Dabei ist es vorteilhaft, wenn der "eckige" Betätigungsabschnitt einen gegenüber dem ersten Lagerabschnitt reduzierten Durchmesser unter Bildung einer umlaufenden Schulter aufweist. Erfindungsgemäß liegt das Anschlusselement, z. B. die Lochscheibe, auf dieser Schulter auf, so dass die Lochscheibe gleichsam im Übergangsbereich zwischen Lagerabschnitt und Betätigungsabschnitt angeordnet ist. Dabei kann die Lochscheibe innenumfangsseitig eine gegen den Betätigungsstift anliegende Kontaktfläche aufweisen, wobei diese Kontaktfläche vorzugsweise von einer umlaufenden innenseitigen Verdickung, einem Bördel oder dergleichen der Lochscheibe gebildet wird, so dass ein einwandfreier Kontakt hergestellt wird. Ferner schlägt die Erfindung vor, dass die Lochscheibe einen die Schulter übergreifenden außenseitig umlaufenden Bund aufweist, so dass die Lochscheibe mit einer weiteren Kontaktfläche einwandfrei auf der Schulter des Betätigungsstiftes aufliegt und auch insoweit ein einwandfreier Kontakt erzeugt wird.

Im Folgenden wird die Erfindung anhand einer lediglich ein Ausführungsbeispiel darstellenden Zeichnung näher erläutert. Es zeigen
- Fig. 1: ein Absperrorgan in perspektivischer Ansicht,
- Fig. 2: einen Vertikalschnitt durch den Gegenstand nach Fig. 1 in Seitenansicht,
- Fig. 3: einen Ausschnitt aus dem Gegenstand nach Fig. 1 mit entferntem Betätigungselement,
- Fig. 4: einen Betätigungsstift aus dem Gegenstand nach Fig. 3 und
- Fig. 5: einen Ausschnitt aus dem Gegenstand nach Fig. 4 in einer teilaufgebrochenen Darstellung.

In den Figuren ist ein Absperrorgan für einen Palettenbehälter dargestellt, welches in seinem grundsätzlichen Aufbau ein Absperrgehäuse 1 mit Durchflusskanal 2, ein in dem Durchflusskanal 2 beweglich angeordnetes Absperrelement 3 sowie ein Betätigungselement 4 für das Absperrelement 3 aufweist. Das Absperrorgan ist im Ausführungsbeispiel als Klappenhahn ausgebildet, so dass das Absperrelement 3 als drehbewegliche Absperrklappe 3 in dem Durchflusskanal 2 angeordnet ist. Das Betätigungselement 4 ist im Ausführungsbeispiel als Handgriff 4 für die Absperrklappe 3 ausgebildet. Das Absperrgehäuse 1 besitzt einen Anschlussstutzen 5 zum Anschluss an einen behälterseitigen Auslaufstutzen eines nicht dargestellten Palettenbehälters. Außerdem besitzt das Absperrgehäuse 1 einen Ablaufstutzen 6, auf welchen beispielsweise ein nicht dargestellter Abschlussdeckel aufschraubbar ist. Zwischen Anschlussstutzen 5 und Ablaufstutzen 6 ist orthogonal zum Durchflusskanal 2 ein Lagerkragen 7 und eine dem Lagerkragen 7 gegenüberliegende Lagerbuchse 8 angeordnet. Das Absperrgehäuse 1 mit Anschlussstutzen 5, Ablaufstutzen 6, Lagerkragen 7 und Lagerbuchse 8 ist mit einer in dem Ablaufstutzen 6 integrierten (entflammbaren) Dichtungsscheibe 9 für den Durchflusskanal 2 als einteiliges Formteil, z. B. Spritzformteil, aus thermoplastischem Kunststoff ausgebildet, bei dem es sich bevorzugt um Polyethylen, z. B. um hochdichtes Polyethylen, handelt.

Das Absperrgehäuse 1 ist aus einem elektrisch nicht leitenden Kunststoff gefertigt, während das bewegliche Absperrelement 3, nämlich die Absperrklappe 3, erfindungsgemäß aus einem elektrisch leitenden Kunststoff gefertigt ist. Damit lassen sich elektrostatische Aufladungen des Behälterinhaltes, z. B. einer brennbaren Flüssigkeit, zuverlässig vermeiden, da über die elektrisch leitende Absperrklappe 3 eine Erdung möglich ist. Da das Absperrgehäuse 1 jedoch aus einem elektrisch nicht leitenden Kunststoff besonders stabil ausgebildet ist, gelingt diese Erdung erfindungsgemäß bei gleichzeitig hoher Stabilität des Absperrorgans.

Die Figuren zeigen ferner, dass die Betätigung der Absperrklappe 3 zum Öffnen und Schließen des Absperrorgans mit dem Handgriff 4 über einen an die Absperrklappe 3 angeschlossenen Betätigungsstift 10 gelingt, welcher drehbar in dem Absperrgehäuse 1 gelagert ist. Erfindungsgemäß ist nun auch dieser Betätigungsstift 10 zumindest bereichsweise aus einem elektrisch leitfähigen Kunststoff gefertigt. Im Ausführungsbeispiel weist der Betätigungsstift 10 einen Kern 11 aus Metall, z. B. einem Metallstift 11 auf, welcher unter Bildung des Betätigungsstiftes mit einem elektrisch leitfähigen Kunststoff, z. B. elektrisch leitfähigem PE, ummantelt ist. Dieses ergibt sich insbesondere aus einer vergleichenden Betrachtung der Fig. 2 und 4.

Dabei zeigt insbesondere Fig. 4, dass an dem Betätigungsstift 10 ein Anschlusselement 12 angeschlossen ist, wobei an dieses Anschlusselement 12 wiederum ein Erdungskabel, z. B. mittels eines Steckers anschließbar ist. Erdungskabel und Stecker sind in den Figuren nicht dargestellt. Das Erdungskabel wird dann wiederum elektrisch leitend mit einem elektrisch leitenden Bauteil des Palettenbehälters, z. B. mit einer Metallpalette verbunden, so dass der Behälterinhalt über die Absperrklappe 3, den Betätigungsstift 10, das Anschlusselement 12 und schließlich das Erdungskabel einwandfrei geerdet ist.

Die Ausgestaltung und die Funktionsweise des Betätigungsstiftes 10 ergeben sich aus einer vergleichenden Betrachtung der Fig. 2 und 4. Danach ist der Betätigungsstift 10 mit einem ersten Lagerabschnitt 10a in einer Lageraufnahme, nämlich in dem Lagerkragen 7 des Lagergehäuses 1 und mit einem zweiten Lagerabschnitt 10b in einer zweiten Lageraufnahme, nämlich der Lagerbuchse 8, des Lagergehäuses 1 drehbar gelagert. Zwischen diesem ersten Lagerabschnitt 10a und dem zweiten Lagerabschnitt 10b weist der Betätigungsstift 10 einen Klappenabschnitt 10c auf, welcher drehfest mit der Absperrklappe 3 verbunden ist. Dazu greift der Klappenabschnitt 10c des Betätigungsstiftes 10 formschlüssig in eine Aufnahme 13 der Absperrklappe 3. An den ersten Lagerabschnitt 10a schließt sich oberseitig ein Betätigungsabschnitt 10d an, auf welchem der Handgriff 4 drehfest aufgesteckt ist. Wie insbesondere Fig. 4 verdeutlicht, ist das Anschlusselement 12 für das Erdungskabel im Bereich des Betätigungsabschnittes 10d an den Betätigungsstift 10 angeschlossen. Das Anschlusselement 12 weist eine Lochscheibe 12a auf, welche auf den Betätigungsstift 10 aufgesteckt ist. An diese Lochscheibe 12a ist außenumfangsseitig eine Anschlusszunge 12b bzw. ein Anschlusszapfen angeschlossen, auf welchen ein entsprechender Stecker des Erdungskabels aufsteckbar ist. Dieses gelingt deshalb, weil die den Lagerkragen 7 übergreifende Lagerhülse 14 des Handgriffes 4 eine Ausnehmung 15, z. B. einen Schlitz, aufweist, welcher von der Anschlusszunge 12b durchgriffen wird, so dass die Anschlusszunge 12b durch diesen Schlitz 15 aus der Lagerhülse 14 herausgeführt ist und einwandfrei zugänglich ist.

Das Anschlusselement 12, welches aus Lochscheibe 12a und daran angeschlossener Anschlusszunge 12b besteht, kann ebenfalls als einstückiges Kunststoffteil aus elektrisch leitfähigem Kunststoff ausgebildet sein. Es kann sich jedoch auch um ein einstückiges Metallformteil handeln. Jedenfalls erfolgt eine elektrisch leitende Verbindung des Anschlusselementes 12 an dem Betätigungsstift 10, welcher wiederum elektrisch leitend mit der Absperrklappe 3 verbunden ist.

Fig. 4 zeigt, dass der erste Lagerabschnitt 10a und der zweite Lagerabschnitt 10b jeweils einen runden Querschnitt aufweisen, welcher jeweils an die Lageraufnahmen 7, 8, nämlich an den Lagerkragen 7 und die Lagerbuchse 8 angepasst ist. Die Lagerbuchse 8 ist gemäß Fig. 2 als geschlossene Lagerbuchse 8 ausgebildet. Im Bereich des ersten Lagerabschnittes 10a sind außerdem Dichtungsringe 16 in entsprechenden Dichtungsaufnahmen 17 angeordnet. Der Klappenabschnitt 10c ist eckig, nämlich rechteckig oder quadratisch ausgebildet, so dass auf einfache Weise ein drehfester Anschluss an die Absperrklappe 3 gelingt. Auch der Betätigungsabschnitt 10d ist im Querschnitt eckig, nämlich rechteckig oder quadratisch ausgebildet, so dass sich der Handgriff 3 auf einfache Weise drehfest auf den Betätigungsabschnitt 10d aufstecken lässt. Dementsprechend ist auch die Lochscheibe 12a mit einer entsprechenden quadratischen oder rechteckigen inneren Ausnehmung versehen, welche an den Querschnitt des Betätigungsabschnittes 10d angepasst ist. Ferner ist in Fig. 4 erkennbar, dass der Betätigungsabschnitt 10d einen gegenüber dem ersten Lagerabschnitt 10a reduzierten Durchmesser unter Bildung einer umlaufenden Schulter 18 aufweist. Das Anschlusselement 12 liegt nun gemäß Fig. 5 auf dieser Schulter 18 auf. Die Lochscheibe 12a weist innenumfangsseitig eine gegen den Betätigungsabschnitt 10d anliegende Kontaktfläche 19 auf, welche im Ausführungsbeispiel von einer innenumfangsseitigen Verdickung oder Sicke gebildet wird. Außerdem weist die Lochscheibe 12a einen die Schulter 18 übergreifenden außenseitigen Bund 20 auf (vgl. Fig. 5), so dass eine weitere Kontaktfläche im Bereich der Schulter 18 besteht.

## Patentansprüche

1. Absperrorgan für einen Behälter, insbesondere Palettenbehälter, mit
- einem Absperrgehäuse (1) mit Durchflusskanal (2),
- einem in dem Durchflusskanal (2) beweglich angeordneten Absperrelement (3) und
- einem Betätigungselement (4) für das Absperrelement (3),
wobei das Absperrgehäuse (1) aus einem elektrisch nicht leitfähigen Kunststoff gefertigt ist,
wobei das Absperrelement (3) als drehbar oder schwenkbar in dem Durchflusskanal (2) angeordnete Absperrklappe (3) ausgebildet ist,
wobei an die Absperrklappe (3) ein drehbar in dem Absperrgehäuse (1) gelagerter Betätigungsstift (10) angeschlossen ist, auf welchen das Betätigungselement (4) arbeitet, **dadurch gekennzeichnet, dass** die Absperrklappe (3) aus elektrisch leitfähigem Kunststoff ausgebildet ist,
wobei der Betätigungsstift (10) zumindest bereichsweise aus einem elektrisch leitfähigen Material besteht und wobei an den Betätigungsstift (10) ein Anschlusselement (12) angeschlossen ist, an welchem ein Erdungskabel, anschließbar ist.

2. Absperrorgan nach Anspruch 1, wobei der Betätigungsstift (10) einen Kern (11) aus z. B. Metall aufweist, welcher zumindest bereichsweise mit elektrisch leitfähigem Kunststoff ummantelt ist.

3. Absperrorgan nach einem der Ansprüche 1 oder 2, wobei der Betätigungsstift (10) mit einem ersten Lagerabschnitt (10a) in einer ersten Lageraufnahme (7) des Lagergehäuses (1) und mit einem zweiten Lagerabschnitt (10b) in einer zweiten Lageraufnahme (8) des Lagergehäuses (1) drehbar gelagert ist, wobei die Absperrklappe (3) vorzugsweise an einem dazwischen angeordneten Klappenabschnitt (10c) befestigt ist und wobei der Betätigungsstift (10) einen Betätigungsabschnitt (10d) aufweist, an welchem das Betätigungselement (4), z. B. ein Handgriff, angeschlossen ist.

4. Absperrorgan nach Anspruch 3, wobei das Anschlusselement (12) an den Betätigungsabschnitt (10d) angeschlossen ist.

5. Absperrorgan nach einem der Ansprüche 1 bis 4, wobei das Betätigungselement (4) eine Lagerhülse (14) aufweist, welche die als Lagerkragen (7) ausgebildete erste Lageraufnahme des Lagergehäuses (1) übergreift, **dadurch gekennzeichnet, dass** die Lagerhülse (14) eine Ausnehmung (15) aufweist, welche von dem Anschlusselement (12) teilweise durchgriffen wird.

6. Absperrorgan nach Anspruch 5, wobei das Anschlusselement (12) als Lochscheibe (12a) ausgebildet ist, welche auf den Betätigungsstift (10), z. B. auf dessen Betätigungsabschnitt (10d), aufgesteckt ist, wobei an die Lochscheibe (12a) z. B. außenumfangsseitig eine Anschlusszunge (12b) angeschlossen ist, welche die Ausnehmung (15) in der Lagerhülse durchgreift.

7. Absperrorgan nach den Ansprüchen 3 und 6, wobei der Betätigungsabschnitt (10d) einen gegenüber dem ersten Lagerabschnitt (10a) reduzierten Querschnitt unter Bildung einer umlaufenden Schulter (18) aufweist, wobei das Anschlusselement (12) bzw. die Lochscheibe (12a) auf der Schulter (18) aufliegt.

8. Absperrorgan nach Anspruch 7, wobei die Lochscheibe (12a) innenumfangsseitig eine gegen den Betätigungsstift (10) anliegende Kontaktfläche (19) aufweist, wobei die Kontaktfläche (19) vorzugsweise von einer innenumfangsseitigen Verdickung oder dergleichen der Lochscheibe (12a) gebildet ist.

9. Absperrorgan nach Anspruch 7 oder 8, wobei die Lochscheibe (12a) einen die Schulter (18) übergreifenden außenseitig umlaufenden Bund (20) aufweist.

## Claims

1. Shut-off member for a container, in particular a pallet container, comprising
- a shut-off housing (1) with a flow channel (2),
- a shut-off element (3) arranged in a movable manner in the flow channel (2), and
- an actuating element (4) for the shut-off element (3),
wherein the shut-off housing (1) is made from an electrically non-conductive plastic,
wherein the shut-off element (3) is configured as a shut-off flap (3) arranged in a rotatable or pivotable manner in the flow channel (2),
wherein connected to the shut-off flap (3) is an actuating pin (10) which is mounted in a rotatable manner in the shut-off housing (1) and on which the actuating element (4) operates, **characterised in that** the shut-off flap (3) is made from electrically conductive plastic,
wherein at least some regions of the actuating pin (10) are made from an electrically conductive material and wherein connected to the actuating pin (10) is a connection element (12) to which an earth cable can be connected.

2. Shut-off member according to claim 1, wherein the actuating pin (10) has a core (11) made from metal for example, at least some regions of which are surrounded by electrically conductive plastic.

3. Shut-off member according to one of claims 1 or 2, wherein the actuating pin (10) is mounted in a rotatable manner with a first bearing section (10a) in a first bearing seat (7) of the bearing housing (1) and with a second bearing section (10b) in a second bearing seat (8) of the bearing housing (1), wherein the shut-off flap (3) is preferably attached to a flap section (10c) arranged therebetween, and wherein the actuating pin (10) has an actuating section (10d) to which the actuating element (4), e.g. a handle, is connected.

4. Shut-off member according to claim 3, wherein the connection element (12) is connected to the actuating section (10d).

5. Shut-off member according to one of claims 1 to 4, wherein the actuating element (4) has a bearing sleeve (14) which engages over the first bearing seat of the bearing housing (1), said bearing seat being configured as a bearing collar (7), **characterised in that** the bearing sleeve (14) has a slot (15) which is partially penetrated by the connection element (12).

6. Shut-off member according to claim 5, wherein the connection element (12) is configured as a perforated disc (12a) which is placed onto the actuating pin (10), e.g. onto the actuating section (10d) thereof, wherein connected to the perforated disc (12a), e.g. on the outer circumference thereof, is a connection tongue (12b) which penetrates the slot (15) in the bearing sleeve.

7. Shut-off member according to claims 3 and 6, wherein the actuating section (10d) has a reduced cross-section compared to the first bearing section (10a) so as to form a circumferential shoulder (18), wherein the connection element (12) or the perforated disc (12a) rests on the shoulder (18).

8. Shut-off member according to claim 7, wherein the perforated disc (12) has on the inner circumference a contact surface (19) which bears against the actuating pin (10), wherein the contact surface (19) is preferably formed by a thickening or the like on the inner circumference of the perforated disc (12a).

9. Shut-off member according to claim 7 or 8, wherein the perforated disc (12a) has a circumferential flange (20) on the outside which engages over the shoulder (18).

## Revendications

1. Organe d'arrêt pour un conteneur, en particulier un conteneur-palette, comprenant :
- un boîtier (1) comprenant un canal de passage (2),
- un élément d'obturation (3) mobile dans le canal de passage (2), et
- un élément d'actionnement (4) pour l'élément d'obturation (3), le boîtier (1) étant réalisé en un matériau électriquement non-conducteur,
l'élément d'obturation (3) étant réalisé sous la forme d'un clapet d'obturation (3) disposé rotatif ou pivotant le canal de passage (2), une tige d'actionnement (10) logée de manière rotative dans le boîtier (1) étant reliée au clapet d'obturation (3), l'élément d'actionnement (4) agissant sur cette tige,
**caractérisée en ce que**
le clapet d'obturation (3) est réalisé en une matière plastique électro-conductrice, la tige d'actionnement (10) étant au moins partiellement réalisée en un matériau électro-conducteur et un élément de branchement (12) étant relié à la tige d'actionnement (10), élément auquel on peut brancher un câble de masse.

2. Organe d'arrêt selon la revendication 1,
dans laquelle
la tige d'actionnement (10) présente un noyau (11) par exemple en métal qui est au moins partiellement enveloppé de matière plastique électro-conductrice.

3. Organe d'arrêt selon la revendication 1 ou 2,
dans laquelle
la tige d'actionnement (10) est montée rotative avec une première section de palier (10a) dans un premier logement de palier (7) du boîtier de soupape (1) et avec un second segment de palier (10b) dans un second logement de palier (8) du boîtier (1), le clapet de verrouillage (3) étant, de préférence, fixé dans un segment de clapet (10c) se trouvant entre ces deux segments et, la tige d'actionnement (10) a un segment d'actionnement (10d) auquel est relié un élément d'actionnement (4) comme par exemple une poignée.

4. Organe d'arrêt selon la revendication 3,
dans laquelle
l'élément de branchement (12) est branché au segment d'actionnement (10d).

5. Organe d'arrêt selon l'une des revendications 1 à 4,
dans laquelle
l'élément d'actionnement (4) présente un manchon de palier (14) qui coiffe le premier logement de palier, du boîtier de palier (1) réalisé sous la forme d'un col de palier (7),
**caractérisée en ce que**
le manchon de palier (14) présente un évidemment (15) qui est partiellement traversé par l'élément de branchement (12).

6. Organe d'arrêt selon la revendication 5,
dans laquelle
l'élément de branchement (12) est réalisé sous la forme d'une rondelle (12a) qui est emmanchée sur la tige d'actionnement (10), par exemple sur son segment d'actionnement (10d), une languette (12b) étant, par exemple, reliée à la périphérie extérieure de la rondelle (12a), cette languette traversant l'évidemment (15) du manchon de palier.

7. Organe d'arrêt selon les revendications 3 et 6,
dans laquelle
le segment d'actionnement (10d) a une section réduite par rapport à celle du premier segment de palier (10a) formant un épaulement périphérique (18), l'élément de branchement (12), respectivement la rondelle (12a) reposant sur l'épaulement (18).

8. Organe d'arrêt selon la revendication 7,
dans laquelle
la rondelle (12a) a une surface de contact (19) appliquée à sa périphérie intérieure reposant contre la tige d'actionnement (10), cette surface de contact (19) étant de préférence réalisée par une surépaisseur ou équivalent à la périphérie intérieure de la rondelle (12a).

9. Organe d'arrêt selon la revendication 7 ou 8,
dans laquelle
la rondelle (12a) a une collerette périphérique extérieure (20) venant coiffer l'épaulement (18).
